# EUROPÄISCHE PATENTSCHRIFT

(11) **EP 1 265 677 B1**
(45) Veröffentlichungstag und Bekanntmachung des Hinweises auf die Patenterteilung: **24.11.2004**
(21) Anmeldenummer: 01929405.7
(22) Anmeldetag: 05.03.2001
(51) Int. Cl.: A63B 71/14

(54) **HANDSCHUH, INSBESONDERE TORWARTHANDSCHUH**
GLOVE, ESPECIALLY A GOALKEEPER'S GLOVE
GANT, EN PARTICULIER GANT DE GARDIEN DE BUT

(30) Priorität: 03.03.2000 DE 10010404; 03.03.2000 DE 10010403
(43) Veröffentlichungstag der Anmeldung: 18.12.2002
(62) Teilanmeldung aus: 03016976.7
(73) Patentinhaber: Fleischmann, Endrik, 85258 Weichs (DE)
(72) Erfinder: Fleischmann, Endrik, 85258 Weichs (DE)
(74) Vertreter: KUHNEN & WACKER
(86) Internationale Anmeldenummer: PCT/EP2001/002464
(87) Internationale Veröffentlichungsnummer: WO 2001/064295

(56) Entgegenhaltungen:
- DE-A- 3 516 545
- DE-A- 19 856 310
- DE-C- 19 910 799
- US-A- 1 841 193

## Beschreibung

Die Erfindung betrifft einen Handschuh und insbesondere einen Torwarthandschuh nach dem Oberbegriff des Anspruches 1.

Derartige Handschuhe haben den Zweck, einen verbesserten Schutz der Hände und des Handgelenks und insbesondere der einzelnen Finger zu gewährleisten. Sie finden häufig als Sporthandschuhe wie z. B. als Torwarthandschuhe, Motorradhandschuhe, Carvinghandschuhe etc. Anwendung, wobei sie auch als Arbeitsschutzhandschuhe eingesetzt werden können. Neben dem Schutz des Handbereichs besteht als weitere Anforderung an derartige Handschuhe, daß sie die natürlichen Funktionen der Hand möglichst nicht beeinträchtigen. Am Beispiel eines Torwarthandschuhes ist erkennbar, daß dieser einerseits die Fangsicherheit nicht beeinträchtigen und nach Möglichkeit sogar verbessern soll, während andererseits insbesondere die Fingergelenke und das Handgelenk von den beim Fangoder Wegfaustvorgang auftretenden Kräften zu schützen sind. Eine besondere Gefahr für die Finger eines Torwarts besteht zudem dann, wenn ein scharf geschossener Ball in einer Linie mit der Längserstreckung eines Fingers auf den ausgestreckten Finger auftrifft. Eine weitere Gefahrenquelle sind Fremdeinwirkungen z.B. beim Aufprall an Torpfosten oder durch Gegenspieler, welche mit ihren Stollen auf die Hand des Torwarts treten könnten. Hier können nicht unerhebliche Verletzungen auftreten.

Ein Beispiel für einen Torwarthandschuh, der sich durch ein hohes Maß an Fangsicherheit auszeichnet, ist in der DE 297 05 586 U1 gegeben. Bei diesem Torwarthandschuh sind seitlich neben den Fingerpositionen Formteile aus elastisch nachgiebigem Material angeordnet, welche die Handschuh-Innenfläche abstützen und bis in den Bereich der Fingeroberseite reichen. Ein verbesserter Schutz der einzelnen Finger vor äußeren Einwirkungen auf den Fingerrücken oder gegen ein Durchbiegen der Finger in Richtung Handrücken wird durch diesen Torwarthandschuh nicht hergestellt.

Aus den Dokumenten US 1,841,193 und US 5,946,720 sind jeweils Sporthandschuhe bekannt geworden, welche sich insbesondere für Sportarten eignen, in denen ein Stock oder ein Schläger verwendet wird, wie z. B. Hockey oder dergleichen. Diese Sporthandschuhe weisen im Bereich der Fingerrücken eine Polsterung auf, welche an den Fingergelenken unterteilt ist, um ein Abwinkeln der Finger zu erlauben. Diese Polsterung dient hierbei dazu, Stockschläge vom Gegner etc. abzudämpfen und so Verletzungen der Finger während des Spiels zu vermeiden.

Ein weiterer Sporthandschuh ist aus der JP 9-262332 bekannt geworden, bei dem im Bereich der Fingerrücken entsprechend der Anzahl der Fingergelenke Fingerschutzplatten angeordnet sind. Diese greifen ineinander ein und sind dabei so miteinander kombiniert, daß sie ein Abwinkeln der Finger zum Bilden einer Faust zulassen, ohne daß die Abdeckung der Fingerrücken und damit die Schutzwirkung verloren geht.

Darüber hinaus offenbart die JP 11-192335 eine Schutzeinlage für Sporthandschuhe, in welcher Fingerprotektoren in einer Basis aus weichem, elastischem Material aufgenommen sind. Die Fingerprotektoren bestehen jeweils aus stabilem Kunststoffmaterial und weisen im Bereich der Fingergelenke Schlitze auf, damit ein Abwinkeln der Finger möglich ist.

Ein Beispiel für einen Torwarthandschuh, der sich in der Praxis zur Bewältigung der eingangs genannten Probleme bewährt hat, ist aus der DE 35 16 545 C2 bekannt. Bei diesem Handschuh ist zwischen zwei Materiallagen einer Handschuh-Oberhand ein Stützelernent angeordnet, welches mehrschichtig ausgebildet ist. Dabei ist die innere Materiallage des Stützelements zumindest in bestimmten Flächenbereichen im wesentlichen zugfest und dabei gleichzeitig dennoch flexibel ausgebildet, während eine äußere Materiallage des Stützelements aus in Längsrichtung aneinandergereihten im wesentlichen druckfesten Elementen besteht. Diese sind unter Bildung von Zwischenräumen auf der inneren Materiallage derart festgelegt, daß sie kurz vor der Streckstellung der Handschuhs sperrend aneinander stoßen.

Mit diesem bekannten Handschuh ist ein natürliches Abwinkeln des im Bereich des Fingerrückens angeordneten Stützelements somit möglich, während er ein Überstrecken eines Fingers in Richtung Handrücken durch die wechselseitige Sperrung der druckfesten Elemente der äußeren Materiallage bei gleichzeitiger Aufnahme der Zuglast durch die innere Materiallage verhindert.

Damit ist es gelungen, die Schutzwirkung derartiger Sporthandschuhe wesentlich zu verbessern; allerdings hat es sich im langjährigen praktischen Einsatz gezeigt, daß dennoch Nachteile bestehen. So ist die Bereitstellung unterschiedlicher Handschuhgrößen und insbesondere der damit verbundenen unterschiedlichen Langen für die einzelnen Finger insofern problematisch, als hierfür jeweils ein unterschiedlich gestaltetes Einzelelement gefertigt werden muß, d. h. die Stützelemente müssen auf jede Handschuhgröße und jeden Finger hin speziell konzipiert sein.

Ferner ist bei diesem bekannten Torwarthandschuh von Nachteil, daß dieser eine dicke Polsterung aufweist, da die Stützelemente nach über dem einzelnen Finger liegen und hierbei sicherzustellen ist, daß überstehende Teile gut gepolstert sind. Der Torwarthandschuh wird dadurch unhandlich.

Ein weiterer Nachteil ist darin zu sehen, daß dieser bekannte Torwarthandschuh von manchen Anwendern als zu unkomfortabel empfunden wird. Eingehende Überlegungen zu diesem Aspekt im Rahmen der Erfindung haben ergeben, daß dieses Problem auf der einstückigen Ausgestaltung des Stützelements beruht. So ist zu jeder Verformung wie z. B. zum Ballen einer Faust eine Kraft erforderlich, um die Materialstabilität der inneren Materiallage zu überwinden. Gleichzeitig ist jedoch eine gewisse Stabilität dieser inneren Materiallage erforderlich, um ausreichenden Zugkräften standhalten zu können, damit ein Durchbiegen eines Fingers in Richtung zum Handrücken zuverlässig vermieden werden kann. Dieser Stand der Technik ist somit ein Kompromiß, bei dem die innere Materiallage einerseits relativ dick gehalten ist, um Zugkräfte zuverlässig aufnehmen zu können und andererseits jedoch möglichst dünn sein soll, um den Widerstand aufgrund der Formstabilität gering zu halten, d. h. ein Abwinkeln des Fingers zuzulassen.

In der Praxis ist zudem eine weitere Bauform bekannt geworden, bei der das Stützelement insbesondere zur Vereinfachung der Herstellung zweiteilig ausgebildet ist. Das Stützelement weist hierbei ein Außenteil mit einem langgestreckten, erhabenen Mittelteil und seitlich abstehenden ebenen Rändern bzw. Gurtbändern auf. Im Mittelteil sind beabstandet Querschlitze ausgebildet, in welche Spreizstege eines Innenteils eingreifen, welches innerhalb des erhabenen Mittelteils angeordnet ist. Die Spreizstege des Innenteils sind hierbei an beiden Seiten durch Zugstege miteinander verbunden. In einer zusammengefügten Stellung ergibt sich bei dieser Bauweise eine Vorkrümmung, da die Spreizstege die Ränder der Querschlitze auseinander drücken. Kommt es bei diesem Handschuh zu einer Belastung im Sinne einer Überdehnung in Richtung auf den Handrücken, so geraten die Spreizstege unter Druck, wobei dieser Druck von den Rändern der Querschlitze übertragen wird. Die dabei auftretenden Zugreaktionskräfte werden durch die Gurtbänder am Außenteil und die Zugstege am Innenteil aufgenommen. Die Gurtbänder müssen hierbei eben sein, damit sie einer Biegung des Grundteils nicht zusätzlichen Formwiderstand entgegensetzen, sondern bei einer derartigen Biegung z. B. zum Schließen einer Faust in ihrer Ebene gekrümmt werden.

Funktionell entspricht diese aus der Praxis bekannte Bauweise eines Handschuhs in etwa der Lehre der DE 35 16 545 C2 mit dem Unterschied, daß Optimierungen in herstellungstechnischer und materialtechnischer Sicht vorgenommen wurden.

Dieser Handschuh weist dabei jedoch ebenfalls Nachteile auf. So ist die Kraft zum Auslenken des Stützelements aus der Ruhestellung, d. h. zum Krümmen des Fingers, nicht durch freie Formgebung einstellbar, da z. B. die Breite der Querschlitze herstellungsbedingt nicht frei realisierbar ist. Diese müssen z. B. bei Anwendung eines Spritzgußverfahrens eine gewisse herstellungsbedingte Mindestbreite aufweisen. Ferner soll das Stützelement dieses bekannten Handschuhs auch eine gewisse Überdeckung des Fingers zur Entfaltung der Schutzfunktion aufweisen. Der hierbei auftretende seitliche Überstand durch die eben abstehenden Gurtbänder ist jedoch in seiner Bemessung begrenzt, da sich die einzelnen benachbarten Finger dieses bekannten Handschuhs nicht wechselseitig in ihrer Funktion beeinträchtigen dürfen. Eine andere Orientierung dieser Gurtbänder als in der Ebene, wie z. B. gekrümmt in Richtung der Fingerform folgend, kommt hierbei nicht in Betracht, da sich so der Widerstand gegen ein Verformen aus der Grundstellung sprunghaft erhöhen würde, da die Formfestigkeit des Stützelements bei einer derartigen Ausgestaltung drastisch erhöht wäre. Bei einer derartigen Bauweise wäre somit das Abwinkeln der Finger erschwert, was als erhebliche Verschlechterung des Tragekomforts und insbesondere des Feingefühls empfunden wird.

Es ist daher Aufgabe der vorliegenden Erfindung, einen Handschuh und insbesondere einen Torwarthandschuh bereit zu stellen, bei dem kein oder ggf. nur ein gewünschter Widerstand gegen eine Verformung aus der Grundstellung heraus gegeben ist, und der dabei dennoch eine konstruktive Freiheit in bezug auf ggf. gewünschte Anpassungen an Fingerrundungen erlaubt.

Diese Aufgabe wird durch einen Handschuh mit den Merkmalen des Anspruches 1 gelöst.

Der erfindungsgemäße Handschuh zeichnet sich somit dadurch aus, daß die Stützelemente eine Mehrzahl vorgefertigter Glieder aufweisen, die sich quer zur Längserstreckung der Stützelemente bzw, des Fingers über den Fingerrücken erstrecken und welche gelenkig miteinander verbunden sind. Diese Ausgestaltung der Stützelemente nach Art einer Gliederkette erlaubt gegenüber den bekannten Bauweisen einen wesentlich verbesserten Tragekomfort, da die natürlichen Funktionen der Hand weitestgehend unbeeinträchtigt bleiben. Im Gegensatz zum Stand der Technik kann die z. B. zum Ballen einer Faust erforderliche Zusatzkraft aufgrund der gelenkigen Kopplung der Glieder ganz vermieden oder zumindest wenigstens weitestgehend reduziert werden. Falls dies gewünscht wird, kann auch eine Rückstellkraft zur Beibehaltung einer Grundstellung bereitgestellt werden.

Darüber hinaus wird mit dem erfindungsgemäßen Handschuh weiterhin und ohne Einschränkungen gegenüber dem Stand der Technik ein zuverlässiger Schutz für die Fingergelenke bzw. das Handgelenk gegen Verätzungen erzielt.

Von weiterem Vorteil ist es, daß eine derartige Giiederbauweise fertigungstechnisch sehr einfach bereitstellbar und zudem mit einfachen Mitteln auf unterschiedliche Handschuhgrößen und die unterschiedlichen Längen der einzelnen Finger anpaßbar ist. Hierzu ist lediglich eine gezielte Auswahl der Gliederzahl erforderlich. Dadurch reduzieren sich die Bereitstellungskosten für den erfindungsgemäßen Handschuh.

Ein weiterer Vorteil des erfindungsgemäßen Handschuhs liegt zudem darin. daß sich durch die gegliederte Ausgestaltungsweise der Stützelemente eine wesentlich größere konstruktive Freiheit insbesondere auch für eine Anpassung an Fingerrundungen, d.h. an die tatsächliche Kontur eines Fingers ergibt. Dadurch kann er filigraner ausgestattet werden und es ergibt sich ein verbesserter Tragekomfort. Ferner können damit Beeinträchtigungen zwischen einzelnen benachbarten Fingern hinsichtlich ihrer Funktion noch besser vermieden werden. Da die Stützelemente daher anatomisch an die Finger anpaßbar sind, ist ein schützendes Umgreifen des Fingerrückens noch besser erzielbar. Zudem eine bessere Poisterung und Einbettung der einzelnen Finger möglich, da weniger Teile von der Fingerkontur überstehen, wobei die Polsterung dünner als im Stand der Technik ausgebildet werden kann.

Vorteilhafte Weiterbildungen der Erfindung ergeben sich aus den Merkmalen der Unteransprüche.

Gemäß einer ersten Ausführungsform der Erfindung können die Stützelemente im oder am Oberhandteil angeordnet sein, wodurch sie ihre Schutzwirkung noch zuverlässiger entfalten können.

Wenn die Stützelemente jeweils wenigstens ein Zugorgan aufweisen, welches die Glieder in Fingerlängsrichtung durchgreift, läßt sich die gelenkige Aneinanderkopplung der Glieder mit geringem konstruktiven Aufwand für die Bereitstellung der einzelnen Elemente realisieren. Zugleich wird eine Entkopplung der Glieder mit dem Zugorgan wirksam dadurch unterbunden, daß es die Glieder durchgreift und somit kein seitliches Austreten der Glieder aus dem Verband möglich ist. Das Zugorgan verhindert hierbei im Zusammenwirken mit den Gliedern eine Überdehnung der Stützelemente in Richtung zum Handrücken und nimmt die hierbei auftretenden Zugbelastungen auf.

Hierbei kann das Zugorgan insbesondere ein Band sein, welches die Glieder mittig durchgreift. Diese Bauweise läßt sich mit einfachen Mitteln kostengünstig bereitstellen und zeichnet sich durch eine hohe Zuverlässigkeit aus.

Alternativ ist es auch möglich, daß das Zugorgan zwei Bänder oder Drähte aufweist, welche die Glieder im seitlichen Randbereich durchgreifen. Damit ist es möglich, die "Gelenke" in einem Bereich seitlich des Fingers anzuordnen, wodurch sich ein größerer Hebel zwischen der Gelenkstelle und den aufeinander abgestützten Bereichen der Glieder ergibt. Dadurch läßt sich eine wesentlich höhere Stabilität als im Stand der Technik erzielen.

Überdies ist es auch möglich, daß die Glieder auf den im Stützelement aufeinander zuweisenden Seitenflächen Sperrflächen aufweisen, welche derart ausgebildet sind, daß sich die Glieder in Richtung vom Fingerrücken weg so in Fingerlängsrichtung erweitern, daß jedes Stützelement in Richtung zum Fingerrücken gekrümmt ist. Dadurch läßt sich eine gewisse Vorausrichtung in Abwinkelungsrichtung der Finger bereitstellen, welche in vielen Anwendungsfällen wie z. B. beim Fußball, beim Motorradfahren etc, gewünscht ist. Zudem kann dadurch ein noch besserer Schutz gegen eine Überdehnung eines Fingers in Richtung Handrücken erzielt werden. Insbesondere können dadurch Verletzungen bei in Richtung der Fingerlängserstreckung auf einen Finger auftreffenden Ball etc. noch besser vermieden werden, da die Belastung zuverlässig vom Stützelement aufgenommen wird. Hierbei stellt sich das Stützelement an sich dem Ball entgegen, wobei es jedoch dazu neigt sich abzuwinkeln, um eher eine Faustbildung als eine Überdehnung der Finger zuzulassen.

Wenn sich die Sperrflächen von der Mittelachse des Zugorgans vom Fingerrücken weg nach außen erstrecken, kommt das Zugorgan in der neutralen Linie der Krümmung zu liegen, wodurch der Kraftaufwand zum Abwinkeln der Finger besonders gering ist. Dadurch wird der Tragekomfort weiter erhöht. Überdies ergibt sich durch eine derartige Ausgestaltungsweise eine geringere Belastung für das Zugorgan, wodurch sich eine erhöhte Lebensdauer des erfindungsgemäßen Handschuhs erzielen läßt.

Alternativ ist es auch möglich, daß sich die Sperrflächen von einem Bereich vom Fingerrücken weg nach außen erstrecken, der näher als die Mittelachse des Zugorgans am Fingerrücken vorliegt. Durch diese Maßnahme wird erreicht, daß die Stützelemente in ihrer Grundstellung stabil in einer gestreckten Weise vorliegen. Dadurch wird die Grundstellung des Handschuhs noch eindeutiger definiert, wobei sich eine verbesserte Abwehrmöglichkeit und ein verbesserter Schutz für den Torwart insbesondere bei einem Krafteintrag z. B. durch einen Ball in Längserstreckung eines Fingers ergibt, da dieser Impuls unmittelbar über die Sperrflächen abgetragen wird.

Von weiterem Vorteil ist es, wenn die Glieder auf den im Stützelement aufeinander zuweisenden Seitenflächen Abrollflächen aufweisen, welche sich von der Mittelachse des Zugorgans, oder von einem Bereich etwas näher in Richtung zum Fingerrücken, in Richtung zum Fingerrücken erstrecken. Damit kann der Widerstand gegen eine Abwinklung der Finger sehr gering gehalten werden, da die Abrollflächen aneinander abrollen und somit keine Sperrwirkung entfalten. Darüber hinaus ist zudem eine definierte Abwinklungsbewegung der Stützelemente erzielbar, wodurch Anpassungen an die Anatomie eines Fingers noch besser möglich sind und sich der Tragekomfort erhöht.

Wenn die Glieder in Querrichtung zur Fingerlängserstreckung unstetige oder gekrümmte Sperr- bzw. Abrollflächen aufweisen, die komplementär zum benachbarten Glied ausgebildet sind, können seitlich auf die Stützelemente wirkende Kräfte noch besser aufgenommen werden. Überdies ergeben sich somit vergrößerte Anlageflächen, wodurch eine verbesserte Abstützwirkung und Seitenführung erzielbar ist.

Dadurch, daß das Zugorgan vorgespannt ist, kann ein Spiel zwischen den Gliedern der Stützelemente zuverlässig vermieden werden, wodurch Krafteinträge übergangs- bzw. rucklos aufgenommen werden können. Dadurch erhöht sich der Tragekomfort weiter. Zudem verringert sich der Verschleiß an den Stützelementen, wodurch sich eine vergrößerte Lebensdauer des Handschuhs erzielen läßt.

Wenn das Zugorgan aus Kunststoff oder Metall ausgebildet ist, kann es mit einfachen Mitteln bereitgestellt werden und seine Funktion zuverlässig erfüllen. Insbesondere ist eine geeignete Anpassung an den jeweiligen Anwendungsfall ohne weiteres möglich.

Von weiterem Vorteil ist es, wenn an den im Stützelement aufeinander zuweisenden Seiten jedes Glieds auf einer Seite wenigstens ein Vorsprung und auf der anderen Seite wenigstens eine Vertiefung ausgebildet sind. Dann kann eine zusätzliche Führung für die einzelnen Glieder im Stützelement bereitgestellt werden, wodurch die Glieder auch dann in definierter Zuordnung bzw. in Eingriff zueinander bleiben, wenn das Stützelement z. B. bei einer Faustbildung abgewinkelt ist. Dieser Formschluß zwischen den zusammenwirkenden Vorsprüngen und Vertiefungen führt zudem zu einer erhöhten Stabilität der Stützelemente gegen ein Überdehnen.

In einer anderen Ausführungsform ist es auch möglich, daß die Glieder über eine Scharniergelenkverbindung miteinander gekoppelt sind. Auch diese Bauweise zeichnet sich durch ihre einfache konstruktive Gestaltung aus, da hier kein separates Zugorgan zur Führung bzw. Kraftübertragung erforderlich ist. Jedes Glied kann hierzu auf einer einem weiteren Glied zugewandten Seite beispielsweise mit wenigstens einem Gelenkbolzen versehen sein, der in ein passendes Lagerloch am nächsten Glied einfügbar ist, d.h. jedes Glied weist Lagerbolzen und Lagerlöcher auf. Hierbei können diese Lageranordnungen im Seitenbereich der Glieder vorgesehen sein, so daß sie seitlich der Finger vorliegen. Durch diese Bauweise kann somit die Anzahl der Bestandteile des erfindungsgemäßen Handschuhs weiter verringern, wodurch dieser noch kostengünstiger bereitstellbar ist.

Gemäß einer weiteren Ausführungsform der Erfindung zeichnet sich der erfindungsgemäße Handschuh insbesondere dadurch aus, daß die Stützelemente eine Mehrzahl vorgefertigter Glieder aufweisen, welche nicht nur den Fingerrücken, sondern auch die Fingerflanken übergreifen. Zudem sind diese Glieder im Bereich der Fingerflanken oder der Fingerunterseite gelenkig miteinander verbunden. Durch diese Maßnahmen wird mit dem erfindungsgemäßen Handschuh erstmals eine Bauweise bereitgestellt, mit dem ein weitgehender Umgriff eines einzelnen Fingers zum Schutz vor Verletzungen herstellbar ist. Daher sind die Fingergelenke nicht nur bei Einwirkungen in Richtung der Stützelemente und senkrecht hierzu in Richtung auf die Oberhand geschützt, sondern es können auch seitlich auf die Fingertlanken wirkende Kraftkomponenten abgestützt und von den Fingergelenken fern gehalten werden.

Hierbei wurde erfindungsgemäß insbesondere erkannt, daß die Stützelemente im Bereich der Fingerflanken filigran ausgebildet werden können, wenn sie hier oder im Bereich der Fingerunterseite aneinander gekoppelt werden. So kann erfindungsgemäß ein seitlicher Überstand durch Gurtbänder etc. wie im Stand der Technik vermieden werden. Hieraus ergibt sich der wesentliche Vorteil, daß eine wechselseitige Beeinträchtigung der Finger weitestgehend vermieden werden kann. Dies wirkt sich sowohl für die Funktionsfähigkeit wie auch für den Tragekomfort vorteilhaft aus.

Darüber hinaus ergibt sich durch diese Bauweise der weitere Vorteil, daß der Anlenkpunkt außerordentlich weit entfernt vom entgegengesetzten Endbereich des Glieds ist, wodurch sich ein besonders günstiger Hebel zur Aufnahme von Kräften ergibt. Daher kann das Stützelement des erfindungsgemäßen Handschuhs bei einer analogen Dimensionierung wie im Stand der Technik eine höhere Stabilität erzielen; andererseits kann das Stützelement bei einer vergleichbaren Stabilität auch filigraner ausgestaltet werden, was sich wiederum vorteilhaft für den Tragekomfort auswirkt. Insbesondere bleiben dadurch die natürlichen Funktionen der Hand weitestgehend unbeeinträchtigt.

Im Falle eines Torwarthandschuhs erlaubt der erfindungsgemäße Handschuh somit einen zuverlässigen Schutz der Finger auf den drei Außenseiten, wobei gleichzeitig die Fingerinnenseite einen Fußball weiterhin uneingeschränkt festhalten und mit Feingefühl abwerfen oder abrollen kann. Wenn die Stützelemente an der Fingerunterseite miteinander verbunden sind, können die Innenhandteile mit relativ großen wirksamen Flächen realisiert werden, wodurch z.B. ein Ball zuverlässiger und mit uneingeschränktem Feingefühl festgehalten werden kann.

Ferner weist der erfindungsgemäße Handschuh den weiteren Vorteil auf, die Glieder erfindungsgemäß sehr filigran ausgebildet werden können, wodurch sie eine große Elastizität aufweisen und ein Glied einer bestimmten Größe für unterschiedliche Fingergrößen anwendbar ist. Dadurch kann der Fertigungsaufwand weiter verringert werden.

Darüber hinaus erlaubt der erfindungsgemäße Handschuh den weiteren wesentlichen Vorteil, daß die einzelnen Glieder bzw. die hieraus gebildeten Stützelemente mit großer konstruktiver Freiheit an die Fingergestalt angepaßt werden können, d. h. eine Anpassung an die tatsächliche Kontur des Fingers möglich ist. Diese gegliederte Bauweise erlaubt es zudem, daß die Bewegungsfreiheit der Finger möglichst unbeeinträchtigt bleibt, wobei Gelenkpunkte der Stützelemente im wesentlichen im Bereich der Fingergelenke zu liegen kommen.

Zudem vereinfacht sich bei dieser Bauweise auch der Aufwand für die Auspolsterung des Handschuhs, wobei hierzu dünnere Polsterlagen als im Stand der Technik vorgesehen sein können, da insgesamt alle Teile besser an der Fingerkontur anliegen. Hieraus ergibt sich ebenfalls ein verbesserter Tragekomfort.

In einer vorteilhaften Weiterbildung dieser Ausführungsform sind die Glieder der Stützelemente über wenigstens ein Gewebeband gelenkig miteinander verbunden, so daß sich der Handschuh mit sehr einfachen Mitteln bereitstellen läßt. Insbesondere wurde hierbei erfindungsgemäß erkannt, daß aufgrund der günstigen Hebelverhältnisse an den Gliedern zwischen dem Anlenkpunkt und dem hiervon außerordentlich weit beabstandet vorliegenden Abstützpunkt an den Gliedern bereits ein Gewebeband geeignet ist, um die bei einer drohenden Überstreckung der Finger in Richtung Handrücken auftretenden Zugbelastungen aufzunehmen. Damit kann auf besonders zugfeste Kunststofflagen bzw. Gurtbänder wie im Stand der Technik verzichtet werden. Daher vereinfacht sich die Bauweise des erfindungsgemäßen Handschuhs weiter und er ist filigraner ausgestaltbar. Hieraus ergibt sich zudem ein noch besserer Tragekomfort.

Ferner ist es von weiterem Vorteil, wenn die Glieder mit dem wenigstens einen Gewebeband vernäht sind. Damit läßt sich der erfindungsgemäße Handschuh noch einfacher und mit noch weniger Bestandteilen herstellen. Zudem ist eine zuverlässige Verbindung zwischen Gewebeband und Gliedern bereitstellbar.

Dadurch, daß ein Gewebeband an der Fingerunterseite angeordnet ist, vereinfacht sich die Bauweise weiter, da eben nur ein einziges Gewebeband erforderlich ist und durch die Bereitstellung an der Fingerunterseite sehr günstige Hebel für die Abstützung von Zugkräften gegeben sind, wodurch das Gewebeband relativ geringen Kräften ausgesetzt ist.

Dabei kann das Gewebeband das Innenhandteil des Handschuhs sein, wodurch sich der Aufbau des Handschuhs weiter vereinfacht.

Alternativ oder ergänzend ist es auch möglich, daß zwei Gewebebänder an den Fingerflanken angeordnet sind. Bei dieser Bauweise wird somit beidseits des Fingers jeweils ein Anlenkpunkt für jedes Glied bereitgestellt, was ebenfalls mit relativ geringem Aufwand durchführbar ist. Wenn die beiden Gewebebänder zudem mit den Fingerflanken vernäht sind, kann vermieden werden, daß sich größere Überstände an den Fingerflanken ergeben, welche die Bewegungsfreiheit der einzelnen Finger wechselseitig beeinträchtigen könnte.

Dabei können die beiden Gewebebänder durch die üblicherweise vorgesehenen Fingerseitenlagen des erfindungsgemäßen Handschuhs gebildet sein. Auf diese Weise läßt sich der Aufbau des Handschuhs weiter vereinfachen.

Wenn die Stützelemente ferner Endglieder aufweisen, welche die Fingerkuppen übergreifen, ist erstmals auch ein zuverlässiger Schutz für die Enden der Fingerkuppen erzielbar. Der erfindungsgemäße Handschuh kann somit seine Schutzwirkung noch besser entfalten. Damit ist ferner eine effektive Fingerverlängerung möglich, wodurch sich beispielsweise die Fangeigenschaften und Abwehrmöglichkeiten eines Torwarthandschuhs verbessern lassen.

Wenn die Stützelemente zudem Übergangsglieder aufweisen, welche im Bereich der Fingerwurzeln angeordnet sind und bei denen Flankenabschnitte der Glieder auf der Seite der Fingerwurzel abgeschrägt sind, kann zuverlässig vermieden werden, daß insbesondere in Längsrichtung der Stützelemente eingebrachte Kraftkomponenten nicht im Bereich der Fingerwurzeln, sondern im Bereich des Handrückens aufgenommen werden können. Dadurch lassen sich der Tragekomfort und die Schutzwirkung verbessern.

Von weiterem Vorteil ist es, wenn die Stützelemente im Bereich des Handrückens über einen gemeinsamen Stützteller abgestützt sind. Dann lassen sich Kräfte noch zuverlässiger aufnehmen und insbesondere von einzelnen Fingern fern halten.

Wenn die Glieder auf den im Stützelement aufeinander zuweisenden Seitenflächen Sperrflächen aufweisen, wobei an einer Sperrfläche Einbuchtungen und an der anderen Sperrfläche hierzu komplementäre Vorsprünge ausgebildet sind, lassen sich vergrößerte Anlageflächen in diesem Bereich realisieren, wodurch Kräfte noch besser abgefangen werden können. Insbesondere ist es durch den hierdurch erzielbaren Formschluß besser möglich, eine Überdehnung zu verhindern und Seitenkräfte zuverlässig aufzunehmen.

Von weiterem Vorteil ist es, wenn Flankenahschnitte der Glieder in Fingerlängsrichtung schmäler ausgebildet sind, als ein Rückenabschnitt der Glieder, wobei die Glieder derart voneinander beabstandet sind, daß jedes Stützelement in der gestreckten Fingerstellung in Richtung zum Fingerrücken gekrümmt ist. Dann ergibt sich eine spezielle Art des Ineinandergriffs der Einbuchtungen und Vorsprünge, welche nicht nur eine besonders gute Kraftübertragung zuläßt, sondern durch diesen Formschluß auch dafür sorgt, daß große Widerstandskräfte gegen ein Durchbiegen eines Fingers in Richtung Handrücken vorliegen. Dies erlaubt eine besonders stabile Ausgestaltungsweise des erfindungsgemäßen Handschuhs. Vor allem kann mit dieser Bauweise jedoch auch der weitere Vorteil erzielt werden, daß eine sehr hohe Beweglichkeit der Glieder im Stützelement möglich ist, wobei zudem relativ wenige Glieder zur Herstellung der Stützelemente erforderlich sind.

Die Erfindung wird nachfolgend in Ausführungsbeispielen anhand der Figuren der Zeichnung näher erläutert. Es zeigt:
- Fig. 1: eine perspektivische Darstellung eines erfindungsgemäßen Handschuhs gemäß einer ersten Ausführungsform mit teilweise weggelassenem Obermaterial;
- Fig. 2: eine perspektivische Ansicht eines Stützelementabschnitts in einer ersten Ausführungsform;
- Fig. 3: eine perspektivische Ansicht eines Glieds gemäß einer ersten Ausführungsform;
- Fig. 4: eine Schnittdarstellung durch ein Stützelement gemäß der ersten Ausführungsform im leicht abgewinkelten Zustand;
- Fig. 5: eine perspektivische Ansicht eines Stützelementabschnitts gemäß einer zweiten Ausführungsform;
- Fig. 6: eine Draufsicht auf zwei Glieder des Stützelements einer anderen Ausführungsform;
- Fig. 7: eine Draufsicht auf zwei Glieder des Stützelements noch einer anderen Ausführungsform; und
- Fig. 8: eine Vorderansicht eines Gliedes in einer weiteren Ausführungsform;
- Fig. 9: eine perspektivische Darstellung eines erfindungsgemäßen Handschuhs gemäß einer weiteren Ausführungsform mit teilweise weggelassenem Obermaterial;
- Fig. 10: eine perspektivische Ansicht eines Glieds eines Stützelements des erfindungsgemäßen Handschuhs;
- Fig. 11: eine perspektivische Darstellung eines Endglieds des Stützelements;
- Fig. 12: eine Draufsicht auf eine weitere Ausführungsform eines Glieds für das Stützelement des erfindungsgemäßen Handschuhs; und
- Fig. 13: eine schematische Seitenansicht auf drei miteinander gekoppelte Glieder eines Stützelements in der maximal gestreckten Stellung.

Nachfolgend wird anhand der Fig. 1 bis 8 eine erste Ausführungsform der Erfindung mit Abwandlungsmöglichkeiten erläutert.

In Fig. 1 ist ein Handschuh 1 dargestellt, der ein Oberhandteil 2 und ein Innenhandteil 3 aufweist. Zwischen diesen greifen die Finger eines Benutzers ein.

Das Oberhandteil 2 ist ferner in eine Oberhandinnenlage 21 und eine Aufhand-bzw. Oberhandaußenldge 22 unterteilt, welche im Bereich der Finger eine Art Tasche ausbilden, in die Stützelemente 4 eingefügt sind.

Wie insbesondere aus den Fig. 1, 2 und 4 erkennbar ist, weist jedes Stützelement 4 eine Mehrzahl an Gliedern 41 auf, die über ein Zugorgan miteinander verbunden sind. Gemäß der Darstellung in Fig. 2 ist das Zugorgan als Zugband 42 ausgebildet. Dieses Zugband 42 durchgreift ein komplementär ausgebildetes Durchgangsloch 411 im Glied 41 (vgl. Fig. 3). Jedes Glied 41 ist ferner so ausgebildet, daß es an die Anatomie eines Fingers angepaßt ist, d. h. sich leicht um einen Finger herum erstreckt und auf der vom Finger angewandten Seite möglichst geringe Überstände aufweist, wie dies insbesondere in Fig. 3 deutlich dargestellt ist. Darüber hinaus weist jedes Glied 41 einander gegenüber liegende Sperrflächen 412 und sich hieran anschließende Abrollflächen 413 auf. Eine Übergangslinie 414 zwischen einer Sperrfläche 412 und einer Abrollfläche 413 ist so gestaltet, daß sie mit der Mittelachse des Zugorgans zusammen trifft.

Zur Verdeutlichung der Funktionsweise der Stützelemente 4 ist in Fig. 4 ein leicht abgewinkeltes Stützelement 4 mit einem Endglied 44 und zwei Gliedern 41 dargestellt. Die beiden Glieder 41 werden durch das Zugband 42 durchgriffen, welches im Endglied 44 z. B. durch Klebung befestigt ist. Die Festlegung des Zugbands 42 im Endglied 44 kann jedoch auch auf andere Weise erfolgen, wobei es z. B. auch durch das Endglied 44 hindurchgeführt, in Gegenrichtung zurückgeführt und beispielsweise verschweißt werden kann.

Im leicht abgewinkelten Zustand des Stützelements 4 gemäß der Darstellung in Fig. 4 liegen die Sperrflächen 412 der Glieder 41 nicht aneinander an. Die Kraftübertragung für Druckkräfte erfolgt hier im Bereich der Übergangslinie 414 und im Zuge einer weiteren Abwinklung des Stützelements 4 zunehmend über die Abrollflächen 413. Da sich das Zugband 42 in der neutralen Linie der Abwinklung befindet, ergeben sich hierdurch keine wesentlichen Kräfte, welcher der Abwinklung entgegenwirken würden.

Im gestreckten Zustand des Stützelements 4 liegen die Sperrflächen 412 dagegen unmittelbar aneinander an und verhindern so, daß ein Finger in Richtung Handrücken durchgehogen wird. Damit kann eine Verletzung des Fingers zuverlässig vermieden werden. Zudem werden die in Längsrichtung des Stützelements 4 auftretende Kräfte über das Endglied 44 und die einzelnen Glieder 41 abgetragen und nicht auf den einzelnen Finger eingeleitet.

Aufgrund der Vorspannung bzw. Vorkrümmung im Stützelement 4 und der abgeschrägten Form des Endgliedes 44 neigt das Stützelement 4 bei einem in Fingerlängsrichtung auftreffenden Ball dazu, sich zur Innenhand hin abzuwinkeln, d.h. eine Faustbildung zu unterstützen. Dadurch können Verletzungen besser vermieden werden.

In Fig. 5 ist eine weitere Ausführungsform eines Stützelements 4' dargestellt, bei der zwei Zugdrähte 43 im seitlichen Bereich eines Glieds 41' angeordnet sind. Die Mittelachse der Zugdrähte 43 kann dadurch weiter von der hiervon entfernt vorliegenden Oberkante einer Sperrfläche 412' angeordnet werden, wodurch sich ein größerer Hebel für die Kraftübertragung und -aufnahme ergibt. Auch in dieser Ausführungsform ist zudem eine Abrollfläche 413' ausgebildet. Wie aus Fig. 5 ferner erkennbar ist, läßt sich das Glied 41' bei dieser Ausgestaltungsweise zudem noch besser an die Anatomie eines Fingers anpassen.

In der Ausführungsform gemäß Fig. 5 ist es auch möglich, einen einzelnen Zugdraht 43 durch das gesamte Stützelement 4' hindurchzuführen, der an einer Stelle in geeigneter und für den Fachmann hinlänglich bekannter Weise zusammengekoppelt ist.

In den Fig. 6 und 7 sind weitere Ausführungsformen von Gliedern 41" bzw. 41"' gezeigt. Gemäß Fig. 6 weisen die Glieder in Querrichtung zur Fingerlängserstreckung unstetige Sperr- bzw. Abrollflächen auf. In Fig. 7 sind die Sperr- bzw. Abrollflächen gekrümmt ausgebildet. In beiden Ausführungsformen sind die Glieder dabei derart komplementär ausgebildet, daß sie formschlüssig ineinandergreifen und somit eine vergrößerte Anlagefläche und eine verbesserte Seitenführung bereitstellen. Darüber hinaus können so ohne eine Beeinträchtigung des Tragekomforts größere Einzelglieder realisiert werden, wodurch weniger Glieder für ein Stützelement erforderlich sind.

Fig. 8 zeigt eine weitere Ausführungsform eines Gliedes 41"". Hier ist das Zugband 42 nicht in einem Durchgangsloch, sondern in einer T-Nut angeordnet. Daher kann es bei entsprechender Flexibilität durch die Öffnung der Nut eingefügt werden, was die Montage des Stützelements erleichtert. Überdies ist ein derartiges Glied auch einfacher herstellbar. Ein weiterer Vorteil dieser Bauweise liegt darin, daß größere konstruktive Freiheiten gegeben sind und das Zugband 42 z.B. hierdurch näher an den Fingerrücken herangebracht werden kann. Das Glied kann daher besser an die tatsächliche Fingerkontur angepaßt werden.

Die Erfindung läßt neben der hier aufgezeigten Ausführungsformen weitere Gestaltungsansätze zu.

So können die einzelnen Glieder auch mit einer Schamiergelenkverbindung anstelle über Zugorgane miteinander verbunden sein. Dadurch können Kräfte, die in einer Querrichtung zum Stützelement 4 bzw. 4' auftreten, besser aufgenommen und auf benachbarte Glieder übertragen werden.

Ferner kann die Übergangslinie 414 zwischen der Sperrfläche 412 und der Abrollfläche 413 auch näher am Fingerrücken vorliegen, d. h. die Sperrfläche auch das Durchgangsloch für das Zugorgan übergreifen, wobei sich hierdurch ein Rückstellmoment in eine gestreckte Grundstellung eines Stützelements ergibt. Diese Rückstellwirkung wird dabei unterstützt, wenn das Zugorgan vorgespannt ist.

Alternativ ist es auch möglich, daß die Abrollfläche 413 ihrerseits das Durchgangsloch vollständig übergreift, so daß sich eine Grundstellung des Handschuhs ergibt, die einer abgewinkelten Stellung entspricht.

Ferner ist es auch möglich, daß an den einzelnen Gliedern Führungsorgane wie z.B. der in Fig. 3 übertrieben dargestellte Vorsprung 415 und die in Fig. 5 angedeutete Vertiefung 416 ausgebildet sind, wobei jedes Glied vorzugsweise an einer Sperrfläche mit einem Vorsprung und an der anderen Sperrfläche mit einer Vertiefung versehen ist. Damit können die einzelnen Glieder ineinander greifen und zueinander in einer definierten Lage vorliegen, ohne daß eine Abwinkelung des Stützelements behindert wird. Ferner ist damit auch eine verbesserte Führung im abgewinkelten Zustand möglich. Die miteinander zusammenwirkenden Kantenbereiche des Vorsprungs und der Vertiefung können dabei abgeschrägt und/oder gerundet ausgebildet sein, um ein Einfädeln bzw. das Ineinandergleiten zu erleichtern.

Die Querschnittsgestalt jedes Glieds 41 bzw. 41', wie sie insbesondere aus den Fig. 3 und 5 erkennbar ist, kann dabei noch deutlicher an die Fingerkontur angepaßt sein, um den Tragekomfort zu erhöhen. Insbesondere können die Zugdrähte 43 noch weiter außen und näher zum Fingerrücken angeordnet sein, als dies in Fig. 5 dargestellt ist.

Die erfindungsgemäßen Stützelemente 4 bzw. 4' können zudem auch im Bereich des Handgelenks vorgesehen sein, um auch diesen Bereich zu schützen. Ferner können sich die Stützelemente 4 bzw. 4' auch an Stütztellern am Handrücken abstützen, um so die eingeleiteten Kräfte ggf. noch besser abstützen zu können.

Das Innenhandteil 3 des erfindungsgemäßen Handschuhs 1 kann zudem mit einem Latexschaum oder einem anderen geschäumten Kunststoff beschichtet sein, der gute Dämpfungseigenschaften aufweist, dabei jedoch eine verzögerte Rückfederung äußert. Damit können Bälle noch zuverlässiger festgehalten werden.

Nachfolgend wird anhand der Fig. 9 bis 13 eine weitere Ausführungsform der Erfindung mit Abwandlungsmöglichkeiten erläutert.

In Fig. 9 ist ein Handschuh 1' dargestellt, der ein Oberhandteil 2' und ein Innenhandteil 3' aufweist. Zwischen diesen greifen die Finger eines Benutzers ein.

Wie aus dieser Figur ferner erkennbar ist, sind zwischen dem Oberhandteil 2' und dem Innenhandteil 3' Stützelemente 5 angeordnet, welche den Fingerrücken und die Fingerflanken übergreifen. Die Stützelemente 5 weisen eine Mehrzahl von vorgefertigten Gliedern 51 auf, die an den Fingerflanken über ein beidseitiges Gewebeband 52 gelenkig miteinander verbunden und zudem an der Fingerunterseite auf dem Innenhandteil 3' festgelegt sind. Die Gewebebänder 52 sind hierbei aus einem starken elastischen Band ausgebildet, welches einem Abbiegen relativ wenig Widerstand entgegensetzt, dabei jedoch derart zugfest ist, daß ein Überdehnen des Stützelements 5 in Richtung zum Handrücken verhindert wird. Aufgrund der Elastizität der Gewebebänder wird der Handschuh 1' dabei nicht zu starr, wodurch er nahezu natürliche Bewegungen der Finger zuläßt. Die einzelnen Glieder 51 sind an die Gewebebänder 52 und an das Innenhandteil 3' angenäht. Abweichend hiervon ist jedoch auch eine andere Verbindungsweise wie z.B. ein Kleben, Verschweißen, insbesondere Ultraschallschweißen, ein Verschäumen und/oder ein Klammern etc. möglich.

Ein Beispiel für die Gestalt eines derartigen Glieds 51 ist in Fig. 10 dargestellt. Das Glied 51 weist hierbei einen Rückenabschnitt 511 und zwei Flankenabschnitte 512 auf. Diese sind im wesentlichen U-förmig angeordnet und an die Anatomie eines Fingers angepaßt. Die Flankenabschnitte 512 sind hierbei relativ dünn und flexibel ausgebildet, so daß sie nur gering über die Fingerflanken überstehen. Auf den aufeinander zuweisenden Seiten weisen die Glieder 51 zudem Sperrflächen 513 auf.

Die Stützelemente 5 weisen ferner ein Endglied 53 auf, welches in einer Ausführungsform in Fig. 11 dargestellt ist. Dieses Endglied 53 umgreift hierbei das Fingerende mit Ausnahme der Fingerinnenseite völlig und schützt dieses. Ferner ist das Endglied 53 derart am Ende abgerundet, daß es das Stützelement 5 bei einem frontalem Auftreffen eines Balles zu einem Abwinkeln, d.h. die Hand zur Faustbildung verleitet. Wenn ein derartiger Impuls andererseits so gerichtet eingeleitet wird, daß es zu keiner Abwinklung kommt, dann führt der Sperreffekt des Stützelements 5 dazu, daß die gesamte Hand in Richtung zum Handrücken abgelenkt wird. Eine Verletzung einzelner Finger wird so vermieden.

Wie aus Fig. 9 ferner erkennbar ist, weisen die Glieder auf der den Fingerwurzeln zugewandten Seite einen in Fingerlängsrichtung abgeschrägten Flankenanschnitt auf, wodurch das Stützelement 5 besser an die Kontur der Hand in diesem Bereich angepaßt ist. Ferner ist es auch möglich, zusätzlich im Bereich der Fingerwurzel ein Übergangsglied vorgesehen, welches als einziges einen abgeschrägten Flankenabschnitt aufweist.

Im Bereich des Handrückens sind die einzelnen Stützelemente 5 ferner durch einen gemeinsamen Stützteller 54 abgestützt, der die auftretenden Kräfte aufnimmt.

Das so ausgebildete Stützelement 5 kann daher einer Abwinklung der Finger bei einer Faustbildung folgen, wobei die einzelnen Glieder um ihren Anlenkpunkt an den Gewebebändern 52 schwenken. Andererseits ist eine Überstreckung der Finger in Richtung zum Handrücken wirksam unterbunden, da hierbei die Sperrflächen 513 der einzelnen Glieder wechselseitig in Anlage gelangen und im Zusammenwirken mit der Zugfestigkeit der Gewebebänder 52 ein Durchbiegen in diese Richtung verhindern. Da der Anlenkpunkt der Glieder 51 am jeweiligen Gewebeband 52 relativ weit vom äußersten Abschnitt der Sperrflächen 513 beabstandet vorliegt, ergeben sich hierbei günstige Hebelverhältnisse zur Aufnahme der Lasten.

Da die einzelnen Glieder 51 hierbei auch am Innenhandteil 3' festgelegt sind, ergibt sich somit zudem eine relativ große Fläche für das Innenhandteil 3', ohne daß sich große Überstände unmittelbar an den Fingerflanken ergeben würden. Damit kann die effektive Aufnahmefläche zum Aufgreifen eines Balles etc. auf der Handinnenseite sehr groß ausgebildet werden.

Wie aus Fig. 9 ferner erkennbar ist, kann zwischen dem Daumen und dem Zeigefinger des Handschuhs 1' ein Steg 6 angeordnet sein, der ein zu weites Abspreizen des Daumens unterbindet und somit Verletzungen verhindert. Ferner vergrößert sich dadurch auch die effektive Innenhandfläche. Damit und auch durch die entsprechende Wahl und Dimensionierung des Innenhandteils 3' ist es zudem möglich, eine Vorspannung auf der Innenhandfläche des Handschuhs 1' bereit zu stellen, welche eine Schließbewegung fördert und damit die Fangeigenschaften z.B. bei einem Torwarthandschuh positiv beeinflußt.

In den Fig. 12 und 13 ist eine weitere Ausführungsform mit abgewandelten Gliedern 51' dargestellt. Wie aus der Draufsicht auf ein Glied 51' gemäß Fig. 12 ersichtlich ist, weisen die Sperrflächen bei dieser speziellen Bauweise Einbuchtungen 514 bzw. Vorsprünge 515 auf, weiche komplementär zueinander ausgebildet sind. Nebeneinander angeordnete Glieder 51' bilden daher in der gestreckten Stellung des Stützelements einen Formschluß.

Gemäß der Seitenansicht in Fig. 13 sind dabei die Glieder so ausgebildet, daß ein Rückenabschnitt 511' in Fingerlängsrichtung breiter ausgebildet ist, als die Flankenabschnitte 512'. Wie aus dieser Fig. 13, welche den maximal gestreckten Zustand darstellt, erkennbar ist, sind die Glieder 51' hierbei so wenig voneinander beabstandet, daß die durch die Einbuchtungen 514 und die Vorsprünge 515 gebildete Verzahnung ihre Sperrwirkung entfaltet, bevor das Stützelement in seiner theoretisch vollständig gestreckten Stellung vorliegt. Damit ist eine außergewöhnlich hohe Stabilität erzielbar, Andererseits erlaubt diese Bauweise bei einer Abwinklung eines Fingers ein schnelles Auseinandergreifen dieser Verzahnungselemente, wodurch ein hohes Maß an Beweglichkeit hereitstellbar ist. Die im wesentlichen punkt- oder linienförmigen Anlagestellen zwischen den Vorsprüngen 515 und den Einbuchtungen 514 können somit im gestreckten Zustand eine große Stabilität herstellen und erlauben dennoch eine große Beweglichkeit, sobald diese Berührungsstellen aufgehoben sind.

Die Erfindung läßt neben den hier aufgezeigten Ausführungsformen weitere Gestaltungsansätze zu.

So können die Glieder auch direkt an Fingerseitenlagen 7 angenäht werden. Überdies kann auch ein Gewebeband auf dem Innenhandteil vorgesehen sein. Die Ankopplung der Glieder kann auch alternativ im Bereich der Fingerflanken oder der Fingerunterseite erfolgen.

Ferner können die Glieder auch auf einer Sperrfläche mit einer Vertiefung 516 (vgl. Fig. 10 und 11) und auf der anderen Sperrfläche mit einem hierzu passenden und hier nicht dargestellten Vorsprung versehen sein, welche ineinander eingreifen und eine definierte Lagezuordnung der einzelnen Glieder herstellen. Hierbei sind diese Vorsprünge und die Vertiefungen so bereit zu stellen, daß eine Abwinklung des Stützelements nicht oder nicht wesentlich behindert wird, wobei vorzugsweise auch eine verbesserte Führung im abgewinkelten Zustand erzielt wird. So können die miteinander zusammenwirkenden Kantenbereiche des Vorsprungs und der Vertiefung abgeschrägt und/oder gerundet ausgebildet sein, um ein Einfädeln bzw. das Ineinandergreifen zu erleichtern.

Ferner können an den Sperrflächen statt der einzelnen Vertiefung 516 und dem entsprechenden Vorsprung auch eine Mehrzahl von Vertiefungen und Vorsprüngen vorgesehen sein. Dabei können die Sperrflächen zudem in analoger Weise zu der in Fig. 13 aufgezeigten Gestalt ausgebildet sein, so daß die einzelnen Vorsprünge und Vertiefungen hierbei exakt und möglichst tief ineinander greifen, um eine große Stabilität im gestreckten Zustand bereitzustellen.

Alternativ wäre es auch möglich, daß die Sperrflächen eine Vielzahl punktuell überstehender Vorsprünge und korrespondierende Vertiefungen aufweisen, welche ineinander eingreifen. Weitere Abwandlungen für ineinandergreifende Sperrflächenformen ergeben sich für den Durchschnittsfachmann ohne weiteres.

Der erfindungsgemäße Handschuh läßt sich aufgrund seiner hervorragenden Schutzwirkung für die einzelnen Finger auch im medizinischen Bereich anwenden. So kann er auch anstelle von Bandagen und Schalen dem Schutz verletzter Gelenke dienen und dabei dennoch eine Ausübung des Sport erlauben.

Die Erfindung schafft somit einen Handschuh 1 bzw. 1', insbesondere Torwarthandschuh, der gegliederte Stützelemente aufweist. Die einzelnen vorgefertigten Glieder der Stützelemente erstrecken sich dabei quer zur Längsrichtung der Stützelemente oder des Fingers über den Fingerrücken und evtl. die Fingerflanken und sind gelenkig miteinander verbunden. Damit wird ein verbesserter Schutz für die Fingergelenke erreicht, wobei zudem eine größere konstruktive Freiheit für Anpassungen an die jeweiligen Fingerrundungen gegeben ist. Der erfindungsgemäße Handschuh 1' zeichnet sich daher durch einen wirksamen Schutz für die Unversehrtheit der Finger bzw. der Hand bei gleichzeitig großen Tragekomfort aus, wobei er sowohl die Zugriff- und Fangeigenschaften als auch die Abwehrmöglichkeiten des Torwarts unterstützt.

## Patentansprüche

1. Handschuh (1; 1'), insbesondere Torwarthandschuh, mit einem Innenhandteil (3; 3') und einem Oberhandteil (2; 2'), sowie mit wenigstens im Bereich der Fingerrücken angeordneten Stützelementen (4; 4'; 5), welche druckfeste Elemente aufweisen und eine Sperrwirkung entfalten, um die Finger in der gestreckten Fingerstellung gegen ein Durchbiegen in Richtung Handrücken abzustützen, der Abwinklung der Finger bei der Faustbildung jedoch folgen,
**dadurch gekennzeichnet,**
**daß** die Stützelemente (4; 4'; 5) als druckfeste Elemente eine Mehrzahl vorgefertigter, an die Anatomie eines Fingers angepaßter und als Einzelteile gefertigter Glieder (41; 41'; 51; 51') aufweisen, die sich quer zur Längserstreckung des Stützelementes (4; 4'; 5) bzw. des Fingers über den Fingerrücken erstrecken und welche gelenkig miteinander verbunden sind, wobei eine Anpassung an unterschiedliche Fingerlängen durch unterschiedliche Anzahl der Glieder (41; 41'; 51; 51') des betreffenden Stützelements (4; 4'; 5) erfolgt.

2. Handschuh nach Anspruch 1, **dadurch gekennzeichnet, daß** die Stützelemente (4; 4') im oder am Oberhandteil (2) angeordnet sind.

3. Handschuh nach Anspruch 2, **dadurch gekennzeichnet, daß** die Stützelemente (4: 4') jeweils wenigstens ein Zugorgan aufweisen, welches die Glieder (41; 41') in Fingerlängsrichtung durchgreift.

4. Handschuh nach Anspruch 3, **dadurch gekennzeichnet, daß** das Zugorgan ein Band (42) ist, welches die Glieder (41) mittig durchgreift.

5. Handschuh nach Anspruch 3, **dadurch gekennzeichnet, daß** das Zugorgan zwei Bänder oder Drähte (43) aufweist, welche die Glieder (41') im seitlichen Randbereich durchgreifen.

6. Handschuh nach einem der Ansprüche 2 bis 5, **dadurch gekennzeichnet, daß** die Glieder (41: 41') auf den im Stützelement (4: 4') aufeinander zuweisenden Seitenflächen Sperrflächen (412; 412') aufweisen, welche derart ausgebildet sind, daß sich die Glieder (41; 41') in Richtung vom Fingerrücken weg so in Fingerlängsrichtung erweitern, daß jedes Stützelement (4; 4') in der gestreckten Fingerstellung in Richtung zum Fingerrücken gekrümmt ist.

7. Handschuh nach Anspruch 6, **dadurch gekennzeichnet, daß** sich die Sperrflächen (412; 412') von der Mittelachse des Zugorgans vom Fingerrücken weg nach außen erstrecken.

8. Handschuh nach Anspruch 6, **dadurch gekennzeichnet, daß** sich die Sperrflächen von einem Bereich vom Fingerrücken weg nach außen erstrecken, der näher als die Mittelachse des Zugorgans am Fingerrücken vorliegt.

9. Handschuh nach einem der Ansprüche 2 bis 8, **dadurch gekennzeichnet, daß** die Glieder (41; 41') auf den im Stützelement (4: 4') aufeinander zuweisenden Seitenflächen Abrollflächen (413; 413') aufweisen, welche sich von der Mittelachse des Zugorgans, oder von einem Bereich etwas näher in Richtung zum Fingerrücken, in Richtung zum Fingerrücken erstrecken.

10. Handschuh nach Anspruch 9, **dadurch gekennzeichnet, daß** die Glieder in Querrichtung zur Fingerlängserstreckung unstetige bzw. gekrümmte Sperr- bzw. Abrollflächen aufweisen, die komplementär zum benachbarten Glied ausgebildet sind.

11. Handschuh nach einem der Ansprüche 2 bis 10, **dadurch gekennzeichnet, daß** das Zugorgan vorgespannt ist.

12. Handschuh nach einem der Ansprüche 2 bis 11, **dadurch gekennzeichnet, daß** das Zugorgan aus Kunststoff oder Metall ausgebildet ist.

13. Handschuh nach einem der Ansprüche 2 bis 12, **dadurch gekennzeichnet, daß** an den im Stützelement (4; 4') aufeinander zuweisenden Seiten jedes Glieds (41; 41') auf einer Seite wenigstens ein Vorsprung (415) und auf der anderen Seite wenigstens eine Vertiefung (416) ausgebildet sind.

14. Handschuh nach Anspruch 1 oder 2, **dadurch gekennzeichnet, daß** die Glieder über eine Scharniergelenkverbindung miteinander gekoppelt sind.

15. Handschuh nach Anspruch 1, **dadurch gekennzeichnet, daß** sich die Glieder (51: 51') ferner über die Fingerflanken erstrecken und im Bereich der Fingerflanken oder der Fingerunterseite gelenkig miteinander verbunden sind.

16. Handschuh nach Anspruch 15, **dadurch gekennzeichnet, daß** die Glieder (51; 51') über wenigstens ein Gewebeband gelenkig miteinander verbunden sind.

17. Handschuh nach Anspruch 16, **dadurch gekennzeichnet, daß** die Glieder (51; 51') mit dem wenigstens einen Gewebeband vernäht sind.

18. Handschuh nach Anspruch 16 oder 17, **dadurch gekennzeichnet, daß** ein Gewebeband an der Fingerunterseite angeordnet ist.

19. Handschuh nach einem der Ansprüche 16 bis 18, **dadurch gekennzeichnet, daß** das Gewebeband das Innenhandteil (3; 3') ist.

20. Handschuh nach einem der Ansprüche 16 bis 19, **dadurch gekennzeichnet, daß** zwei Gewebebänder (52) an den Fingerflanken angeordnet sind.

21. Handschuh nach Anspruch 20, **dadurch gekennzeichnet, daß** die beiden Gewebebänder Fingerseitenlagen (7) sind.

22. Handschuh nach einem der Ansprüche 15 bis 21, **dadurch gekennzeichnet, daß** die Stützelemente (5) Endglieder (53) aufweisen, welche die Fingerkuppen übergreifen.

23. Handschuh nach einem der Ansprüche 15 bis 22, **dadurch gekennzeichnet, daß** die Stützelemente (5) Übergangsglieder aufweisen, welche im Bereich der Fingerwurzeln angeordnet sind und bei denen Flankenabschnitte (512) der Glieder (51) auf der Seite der Fingerwurzeln abgeschrägt sind.

24. Handschuh nach einem der Ansprüche 15 bis 23, **dadurch gekennzeichnet, daß** die Stützelemente (5) im Bereich des Handrückens über einen gemeinsamen Stützteller (54) abgestützt sind.

25. Handschuh nach einem der Ansprüche 15 bis 24, **dadurch gekennzeichnet, daß** die Glieder (51') auf den im Stützelement (5) aufeinander zuweisenden Seitenflächen Sperrflächen aufweisen, wobei an einer Sperrfläche Einbuchtungen (514) und an der anderen Sperrfläche hierzu komplementäre Vorsprünge (515) ausgebildet sind.

26. Handschuh nach Anspruch 15, **dadurch gekennzeichnet, daß** Flankenabschnitte der Glieder (51') in Fingerlängsrichtung schmäler ausgebildet sind als ein Rückenabschnitt (511') der Glieder (51'), wobei die Glieder (51') derart voneinander beabstandet sind, daß jedes Stützelement (5) in der gestreckten Fingerstellung in Richtung zum Fingerrücken gekrümmt ist.

## Claims

1. Glove (1; 1'), in particular a goalkeeper's glove, having an internal hand part (3; 3') and an upper hand part (2; 2'), and having support elements (4; 4'; 5) disposed at least in the region of the backs of the fingers, which support elements have compression-proof elements and develop a locking effect, in order to support the fingers, in the extended finger position, against bending in the direction of the back of the hand, but to follow the bending of the fingers when forming a fist,
**characterised in that**
the support elements (4; 4'; 5) have, as compression-proof elements, a plurality of prefabricated members (41; 41'; 51; 51') which are adapted to the anatomy of a finger and are fabricated as individual parts, said members extending transversely relative to the longitudinal extension of the support element (4; 4'; 5) or of the finger over the back of the finger and being connected to each other in an articulated manner, an adaptation to different finger lengths being effected by a different number of members (41; 41'; 51; 51') of the relevant support element (4; 4'; 5).

2. Glove according to claim 1, **characterised in that** the support elements (4; 4') are disposed in or on the upper hand part (2).

3. Glove according to claim 2, **characterised in that** the support elements (4; 4') have respectively at least one tension element which penetrates the members (41; 41') in the longitudinal direction of the finger.

4. Glove according to claim 3, **characterised in that** the tension element is a strip (42) which penetrates the members (41) axially.

5. Glove according to claim 3, **characterised in that** the tension element has two strips or wires (43) which penetrate the members (41') in the lateral edge region.

6. Glove according to one of the claims 2 to 5, **characterised in that** the members (41; 41') have locking faces (412; 412') on the side faces which point towards each other in the support element (4; 4'), which locking faces are configured such that the members (41; 41') extend in the direction away from the back of the finger in the longitudinal direction of the finger such that each support element (4; 4') is curved, in the extended finger position, in the direction towards the back of the finger.

7. Glove according to claim 6, **characterised in that** the locking faces (412; 412') extend outwardly from the central axis of the tension element away from the back of the finger.

8. Glove according to claim 6, **characterised in that** the locking faces extend outwardly from one region away from the back of the finger, which region is nearer to the back of the finger as the central axis of the tension element.

9. Glove according to one of the claims 2 to 8, **characterised in that** the members (41; 41') have uncurling faces (413; 413') on the side faces which point towards each other in the support element (4; 4'), which uncurling faces extend from the central axis of the tension element, or from a region somewhat nearer in the direction towards the back of the finger, in the direction towards the back of the finger.

10. Glove according to claim 9, **characterised in that** the members, in the transverse direction relative to the longitudinal extension of the finger, have discontinuous or curved locking or uncurling faces which are configured in a complementary manner to the adjacent member.

11. Glove according to one of the claims 2 to 10, **characterised in that** the tension element is pretensioned.

12. Glove according to one of the claims 2 to 11, **characterised in that** the tension element is formed from plastic material or metal.

13. Glove according to one of the claims 2 to 12, **characterised in that** there are configured on the sides of each member (41; 41'), which sides point towards each other in the support element (4; 4'), at least one projection (415) on one side and at least one recess (416) on the other side.

14. Glove according to claim 1. or 2, **characterised in that** the members are coupled together via a hinge articulated joint.

15. Glove according to claim 1, **characterised in that** the members (51; 51') extend further over the sides of the finger and are connected to each other in an articulated manner in the region of the sides of the finger or of the underside of the finger.

16. Glove according to claim 15, **characterised in that** the members (51; 51') are connected to each other in an articulated manner via at least one woven textile strip.

17. Glove according to claim 16, **characterised in that** the members (51; 51') are sewed to the at least one woven textile strip.

18. Glove according to claim 16 or 17, **characterised in that** a woven textile strip is disposed on the underside of the finger.

19. Glove according to one of the claims 16 to 18, **characterised in that** the woven textile strip is the internal hand part (3; 3').

20. Glove according to one of the claims 16 to 19, **characterised in that** two woven textile strips (52) are disposed on the sides of the finger.

21. Glove according to claim 20, **characterised in that** the two woven textile strips are finger side-layers (7).

22. Glove according to one of the claims 15 to 21, **characterised in that** the support elements (5) have end members (53) which cover the fingertips.

23. Glove according to one of the claims 15 to 22, **characterised in that** the support elements (5) have transition members which are disposed in the region of the roots of the fingers and in the case of which side portions (512) of the members (51) are chamfered on the side of the roots of the fingers.

24. Glove according to one of the claims 15 to 23, **characterised in that** the support elements (5) are supported in the region of the back of the hand via a common support plate (54).

25. Glove according to one of the claims 15 to 24, **characterised in that** the members (51') have locking faces on the side faces which point towards each other in the support element (5), indentations (514) being configured on one locking face and projections (515), which are complementary thereto, being configured on the other locking face.

26. Glove according to claim 15, **characterised in that** side portions of the members (51') are configured narrower in the longitudinal direction of the finger than a back portion (511') of the members (51'), the members (51') being spaced from each other such that each support element (5) is curved, in the extended finger position, in the direction towards the back of the finger.

## Revendications

1. Gant (1 ; 1'), en particulier gant pour gardien de but comprenant une partie de paume (3 ; 3') et une partie de dos de main (2 ; 2') ainsi que des éléments de soutien (4 ; 4' ; 5) disposés au moins dans la région du dos des doigts, qui présentent des éléments résistants à la pression et déploient un effet d'arrêt pour soutenir les doigts dans leur position étendue, en les empêchant de se retourner vers le dos de la main, mais qui accompagnent la pliure des doigts lorsqu'on serre le poing,
**caractérisé par le fait que**
les éléments de soutien (4 ; 4' ; 5) présentent, comme éléments résistants à la pression, une pluralité de blocs préfabriqués (41 ; 41' ; 51 ; 51') adaptés à l'anatomie d'un doigt, fabriqués en tant qu'éléments individuels, qui s'étendent sur le dos du doigt, transversalement à l'extension longitudinale de l'élément de soutien (4 ; 4' ; 5) ou du doigt, et qui sont reliés entre eux de façon articulée, une adaptation aux différentes longueurs de doigt étant réalisée par une variation du nombre des blocs (41 ; 41' ; 51 ; 51') de l'élément de soutien (4 ; 4' ; 5) considéré.

2. Gant selon la revendication 1, **caractérisé par le fait que** les éléments de soutien (4 ; 4') sont disposés dans ou sur la partie du dos de la main (2).

3. Gant selon la revendication 2, **caractérisé par le fait que** les éléments de soutien (4 ; 4') présentent chacun au moins un organe de traction qui traverse les blocs (41 ; 41') dans la direction longitudinale du doigt.

4. Gant selon la revendication 3, **caractérisé par le fait que** l'organe de traction est un ruban (42) qui traverse les blocs (41) en leur milieu.

5. Gant selon la revendication 3, **caractérisé par le fait que** l'organe de traction présente deux rubans ou fils (43) qui traversent les blocs (41') dans la région des bords latéraux.

6. Gant selon l'une des revendications 2 à 5, **caractérisé par le fait que** les blocs (41 ; 41') présentent sur les surfaces latérales qui se font mutuellement face dans l'élément de soutien (4 ; 4') des surfaces d'arrêt (412 ; 412') qui sont configurées de manière que les blocs (41 ; 41') s'élargissent dans la direction longitudinale du doigt à partir du dos du doigt de telle manière que, dans la position étendue du doigt, chaque élément de soutien (4 ; 4') soit incurvé en direction du dos du doigt.

7. Gant selon la revendication 6, **caractérisé par le fait que** les surfaces d'arrêt (412 ; 412') s'étendent vers l'extérieur à partir de l'axe médian de l'organe de traction, dans le sens qui s'éloigne du dos du doigt.

8. Gant selon la revendication 6, **caractérisé par le fait que**, dans le sens qui s'éloigne du dos du doigt, les surfaces d'arrêt s'étendent vers l'extérieur, en partant d'une région qui se trouve plus près du dos du doigt que l'axe médian de l'organe de traction.

9. Gant selon l'une des revendications 2 à 8, **caractérisé par le fait que** les blocs (41 ; 41') présentent des surfaces de roulement (413 ; 413') sur les surfaces latérales qui sont dirigées l'une vers l'autre dans l'élément de soutien (4 ; 4'), lesquelles surfaces de roulement s'étendent en direction du dos du doigt en partant de l'axe médian de l'organe de traction ou d'une région un peu plus rapprochée du dos du doigt.

10. Gant selon la revendication 9, **caractérisé par le fait que** les blocs présentent des surfaces d'arrêt ou de roulement irrégulières ou incurvées dans la direction transversale à l'extension longitudinale du doigt, lesquelles surfaces sont complémentaires du bloc adjacent.

11. Gant selon l'une des revendications 2 à 10, **caractérisé par le fait que** l'organe de traction est précontraint.

12. Gant selon l'une des revendications 2 à 11, **caractérisé par le fait que** l'organe de traction est fait de matière plastique ou de métal.

13. Gant selon l'une des revendications 2 à 12, **caractérisé par le fait que**, sur les côtés de chaque bloc (41 ; 41') qui sont dirigés l'un vers l'autre dans l'élément de soutien (4 ; 4'), sont formés, sur un côté, au moins une saillie (415) et, sur l'autre côté, au moins une dépression (416).

14. Gant selon la revendication 1 ou 2, **caractérisé par le fait que** les blocs sont accouplés entre eux au moyen d'une liaison articulée à charnière.

15. Gant selon la revendication 1, **caractérisé par le fait que** les blocs (51 ; 51') se prolongent en supplément sur les côtés des doigts et sont reliés entre eux de façon articulée dans la région des côtés du doigt ou de la face inférieure du doigt.

16. Gant selon la revendication 15, **caractérisé par le fait que** les blocs (51 ; 51') sont reliés entre eux de façon articulée par au moins un ruban en tissu.

17. Gant selon la revendication 16, **caractérisé par le fait que** les blocs (51 ; 51') sont cousus au ruban en tissu ou aux rubans en tissu.

18. Gant selon l'une des revendications 16 ou 17, **caractérisé par le fait qu'**un ruban en tissu est disposé sur la face inférieure du doigt.

19. Gant selon l'une des revendications 16 à 18, **caractérisé par le fait que** le ruban en tissu constitue la partie de paume (3 ; 3').

20. Gant selon l'une des revendications 16 à 19, **caractérisé par le fait que** deux rubans en tissu (52) sont disposés le long des côtés des doigts.

21. Gant selon la revendication 20, **caractérisé par le fait que** les deux rubans en tissu sont des couches latérales (7) des doigts.

22. Gant selon l'une des revendications 15 à 21, **caractérisé par le fait que** les éléments de soutien (5) présentent des blocs d'extrémité (53) qui recouvrent les bouts des doigts.

23. Gant selon l'une des revendications 15 à 22, **caractérisé par le fait que** les éléments de soutien (5) présentent des blocs de transition qui sont disposés dans la région de la racine des doigts et dans les segments latéraux (512) desquels les blocs (51) sont chanfreinés sur le côté de la racine des doigts.

24. Gant selon l'une des revendications 15 à 23, **caractérisé par le fait que** les éléments de soutien (5) sont soutenus dans la région du dos de la main par un plateau de soutien commun (54).

25. Gant selon l'une des revendications 15 à 24, **caractérisé par le fait que** les blocs (51) présentent des surfaces d'arrêt sur les surfaces latérales qui sont dirigées l'une vers l'autre dans l'élément de soutien (5), des dépressions (514) étant formées sur une surface d'arrêt et des saillies (515) complémentaires de ces dépressions étant formées sur l'autre surface d'arrêt.

26. Gant selon la revendication 15, **caractérisé par le fait que** les segments latéraux des blocs (51') sont plus étroits dans la direction longitudinale du doigt qu'un segment de dos (511') des blocs (51'), les blocs (51') étant espacés l'un de l'autre de manière que chaque élément de soutien (5) soit incurvé en direction de la face supérieure du dos du doigt dans la position étendue du doigt.
